# EUROPÄISCHE PATENTSCHRIFT

(11) **EP 0 255 590 B1**
(45) Veröffentlichungstag und Bekanntmachung des Hinweises auf die Patenterteilung: **16.08.1989**
(21) Anmeldenummer: 87108656.7
(22) Anmeldetag: 16.06.1987
(51) Int. Cl.: B21C 1/22

(54) **Ziehvorrichtung für Rohre mit endseitig gewölbter Rohrwand**
Drawing device for tubes with a cambered wall at the end
Dispositif pour étirer des tubes à une paroi bombée à la fin

(30) Priorität: 02.08.1986 DE 3626235
(43) Veröffentlichungstag der Anmeldung: 10.02.1988
(73) Patentinhaber: Bültmann, Rudolf, D-5982 Neuenrade 2 (DE)
(72) Erfinder: Bültmann, Rudolf, D-5982 Neuenrade 2 (DE)
(74) Vertreter: Fritz, Herbert, Dipl.-Ing.

(56) Entgegenhaltungen:
- DE-A- 1 602 313
- DE-A- 3 215 717
- DE-C- 569 686
- GB-A- 1 010 483

## Beschreibung

Die Erfindung bezieht sich auf eine Ziehvorrichtung für Rohre mit endseitig gewölbter Rohrwand in der Art gemäß den Merkmalen des Oberbegriffs im Patentanspruch.

Eine endseitig kuppelförmig gewölbte Wand ist insbesondere bei Rohren mit größerem Durchmesser vorhanden. Der Kopf der nagelförmigen Ziehangel liegt innen an der Wölbung an, der Schaft steht so weit vor, daß die Klemmbacken des Ziehwagens ihn erfassen können. Die Ziehangel hat rückseitig eine achsiale Stange, die von der Stopfenstange, die als Rohr ausgebildet ist, aufgenommen wird. Durch diese Führung wird bei der Rückbewegung der Ziehangel aus dem gezogenen Rohr ein Verkanten des Ziehangelkopfes, was eine Beschädigung des Ziehgutes zur Folge haben könnte, vermieden.

Für den Rücktransport der Ziehangeln sind im Bereich der Ziehdüse Transportrollen angebracht, die, wenn der Rücktransport stattfinden soll, derart quer verfahren, daß sie an der achsialen Stange anliegen. Wenn der Rücktransport erfolgt ist, fahren die Transportrollen wieder aus dem Weg, so daß Stopfen und Stopfenstange frei zur Aufnahme eines neuen Rohres sind.

Bei einer bekannten Ziehvorrichtung dieser Art (DE-A 32 15 717) ist es erforderlich, daß nach Beendigung des Ziehvorgangs, wenn der Rücktransport der Ziehangel einsetzen soll, erst der Ziehstopfen ein Stück aus der Ziehdüse zurückfahren muß, damit die Transportrollen ein freies Stück an der achsialen Stange finden, wo sie angreifen können. Der Rücktransport findet durch Anschlagen des Ziehangelkopfes an den Transportrollen ihr Ende. Der vollständige Rücktransport der Ziehangel bis zur Anlage am Ziehstopfen ist bei dem vorgenannten Stand der Technik nicht möglich.

Daraus ergibt sich die Aufgabe der Erfindung. Die bekannte Anlage soll derart weiterentwickelt werden, daß sich in einem Arbeitsgang ein vollständiger Rücktransport der Ziehangel durchführen läßt.

Diese Aufgabe wird durch die Merkmale nach dem kennzeichnenden Teil des Patentanspruchs gelöst

An einer solchen Anlage können unmittelbar nach Beendigung des Ziehvorgangs die Transportrollen durch eine Querfahrt einen freien Abschnitt an der achsialen Stange finden, weil das Halterohr, welches die Stange umgibt, für den Durchgang der Transportrollen mit Schlitzen versehen ist. Weil in diesem Falle die Transportrollen nicht vor, sondern hinter dem Ziehstopfen sind, ist auch ein kompletter Anschlag der Ziehangel am Ziehstopfen möglich. Durch die einfache Maßnahme nach der Erfindung ergibt sich somit ein erheblicher Beitrag zum automatischen Ablauf des Ziehvorganges.

Im folgenden wird ein Ausführungsbeispiel der Erfindung näher beschrieben unter Bezugnahme auf die beiliegenden Zeichnungen, welche die Rohrziehanlage im Bereich der Ziehdüse im Prinzip zeigen. Im besonderen stellen dar:
Fig. 1 die Stellung vor dem Ziehen;
Fig. 2 die Stellung beim Ziehen und
Fig. 3 die Stellung nach dem Ziehen.

Man erkennt auf den Figuren ein Zieheisen 13 mit einer Ziehdüse 14 und einen zugeordneten Ziehwagen 18 mit Klemmbacken 19. Das Rohr, das gezogen werden soll, das sogenannte Rohling 10 mit endseitig kuppelartig gewölbter Rohrwand 12, steht am Eingang der Düse. Dabei liegt ein Kopf 16 der Ziehangel innen am Rohr an der Wölbung 12 an, während ein Schaft 17 der Ziehangel sich durch die Rohröffnung und die Düse hindurch erstreckt und so weit vorsteht, daß die Klemmbacken 19 in der Lage sind den Schaft 17 festzuklemmen. Der Ziehstopfen 20 liegt mit seiner Stirnfläche am Kopf 16 an. Der Ziehstopfen wird durch eine Stopfenstange 23 gehalten, die aber in diesem Falle als Rohr ausgebildet ist und eine achsiale Stange 22 verschiebbar aufnimmt, welche einen Teil der Ziehangel 15 darstellt.

Nach Figur 2 ist das Ziehen im Gange. Ein Stück 11 des Rohres ist bereits kalibriert. Der Ziehstopfen 20 ist in die Ziehdüse vorgeschoben.

In der Stellung nach Figur 3 ist der Ziehvorgang beendet. Das kalibrierte Rohr 11 ist vollkommen frei. Indessen hat die Ziehangel 15 noch ihre vorgeschobene Lage inne.

Zur Rückführung der Ziehangel in die Stellung 16', wo der Ziehangelkopf wieder am Ziehstopfen anliegt, sind die beiden Transportrollen 24 vorgesehen, die jeweils mittels Schiebeeinrichtungen 25 an Halterungen 26 angebracht sind. Die Transportrollen 24 liegen zum Rücktransport der Ziehangel an der achsialen Stange 22 an, wobei für den Durchgang im Rohr 23 Schlitze 27 gebildet sind.

Wenn die Ziehangel die Stellung 16' erreicht hat, fahren die Transportrollen 24 zurück, so daß der Ziehstopfen frei wird und dorthin gebracht werden kann, wo an einem Bereitschaftslager ein neuer Rohr-Rohling aufgebracht werden kann.

## Patentansprüche

Ziehvorrichtung für Rohre mit endseitig gewölbter Rohrwand mit den Merkmalen:
- eine nagelförmige Ziehangel (15) liegt mit ihrem Kopf (16) innen an der gewölbten Rohrwand (12) an, während ein Ziehangelschaft (17) vorsteht;
- die Ziehangel (15) ist mit einer rückwärts angebrachten achsialen Stange (22) in einer Bohrung des Ziehstopfens (20) und in der als Rohr ausgebildeten Stopfenstange (23) geführt;
- für den Rücktransport der Ziehangel (15) nach dem Ziehvorgang sind im Bereich der Ziehdüse (14) Transportrollen (24) vorgesehen, die durch Quertransport zur Anlage in einen freien Abschnitt der achsialen Stange (22) gebracht werden können; gekennzeichnet durch folgende weitere Merkmale:
- hinter dem Ziehstopfen (20) sind in dem als Stopfenstange dienenden Rohr (23) Schlitze (27) für den Durchgang der Transportrollen (24) gebildet.

## Claims

Drawing device for tubes having a dished tube walling at their end, characterized in that
- a spike-shaped drawing rod (15) rests with its head (16) against the interior of the dished tube walling (12), whereas a shaft (17) of the drawing rod is protruding;
- the drawing rod (15) is guided by means of an axial pole (22) mounted at its rear end in a bore of the drawing stopper (20) and in the stopper rod (23) formed as a tube;
- for the back transport of the drawing rod (15) after the drawing process, there are provided in the region of the drawing nozzle (14) driving rollers (24) which by means of transverse transport can be brought into an abutment in a free section of the axial pole (22); characterized by the following further features:
- behind the drawing stopper (20) there are provided slots (27) in the tube (23) serving as stopper rod for the passage of the driving rollers (24).

## Revendications

Dispositif d'étirage pour tubes à paroi cintrée côté extrémité, possédant les caractéristiques suivantes:
- une queue d'étirage (15) en pointe est placée avec sa tête (16) contre l'intérieure de la paroi de tube cintrée (12), et présente un corps de queue d'étirage (17) qui est en saillie;
- la queue d'étirage (15) est guidée par une tige (22) axiale, disposée à l'arrière, dans un alésage du mandrin d'étirage (20) et dans le manchon en forme de tube du mandrin (23);
- pour le retour de la queue d'étirage (15) après le processus d'étirage, il est prévu, au niveau de la filière (14), des roulettes de transport (24) qui peuvent être amenées en position dans une section libre de la tige axiale (22) par transport transversal à l'installation; caractérisé en ce que:
- derrière le mandrin d'étirage (20), des fentes pour le passage des roulettes de transport (24) sont formées dans le tube (23) servant de manchon du mandrin.
